# EUROPÄISCHE PATENTSCHRIFT

(11) **EP 0 134 975 B1**
(45) Veröffentlichungstag und Bekanntmachung des Hinweises auf die Patenterteilung: **30.09.1987**
(21) Anmeldenummer: 84107851.2
(22) Anmeldetag: 05.07.1984
(51) Int. Cl.: B25B 23/00

(54) **Spannfutter für Werkzeug-Einsatzstücke, insbesondere Schraubendreherbits**
Tool holding fixture, especially for screw driver bits
Mandrin pour la fixation de pièces d'un outil, notamment d'un tournevis

(30) Priorität: 24.08.1983 DE 3330486
(43) Veröffentlichungstag der Anmeldung: 27.03.1985
(73) Patentinhaber: Wera-Werk Hermann Werner GmbH & Co., D-42349 Wuppertal (DE)
(72) Erfinder: Lieser, Karl, D-5600 Wuppertal 1 (DE)
(74) Vertreter: Rieder, Hans-Joachim, Dr.

## Beschreibung

Die Erfindung betrifft ein Spannfutter für unrund gestaltete Schaftenden von Werkzeug-Einsatzstücken, insbesondere Schraubendreherbits, mit einer in ihrer Höhlung dem unrunden Querschnitt entsprechenden Büchse und einer auf den Schaft einwirkenden Kugel, welcher eine entgegen Federwirkung verschiebbare Hülse zugeordnet ist derart, daß eine zum freien Ende hin keilförmig abfallende Spannfläche auf die Kugel drückt, wobei die zum Übertritt in die Freigabestellung in Einsteckrichtung des Schaftes verlagerbare Hülse in einem vorstehenden Flügel die Kugel aufnimmt und die Spannfläche an der Innenflanke eines den Rand der Büchse und den Flügel umfassenden Endringes sitzt.

Aus der DE-A1-3 243 389 (veröffentlicht am 24.5.1984) ist ein Spannfutter der eingangs genannten Art bekannt, bei dem die Hülse zur Freigabe des Werkzeug-Einsatzstückes in Einsteckrichtung des Einsatzstückes verlagert werden muß. Der Vorteil einer solchen Ausgestaltung besteht im wesentlichen darin, daß beim Verlagern der Hülse auch bei unzureichend festem Sitz des Spannfutters in der Halterung einer Bohrmaschine das Spannfutter nicht aus der Halterung herausbewegt wird. Bei der bekannten Ausbildung des Spannfutters ist der Flügel einstückig mit der Hülse verbunden. Da der Flügel einem den unrunden Querschnitt der Büchse formenden Segment entspricht, läßt sich die Hülse aufgrund ihrer Verbindung mit dem Flügel ausschließlich in Längsrichtung tles Spannfutters verlagern und dreht beim Umlauf der Büchse mit. Ferner kann mit dem bekannten Spannfutter nur ein begrenztes Drehmoment auf das Werkzeug-Einsatzstück übertragen werden, da die mechanische Festlegung des Einsatzstückschaftes aufgrund des sich bis zum unteren Rand des Spannfutters erstreckenden Flügels nur für normale Belastungsfälle ausgelegt ist.

Dem Gegenstand der Erfindung liegt die Aufgabe zugrunde, ein Spannfutter dieser Gattung dahingehend weiterzubilden, daß bei gleicher Größe ein höheres Drehmoment übertragbar ist bei verbesserter Justierung und Handhabung.

Diese Aufgabe wird erfindungsgemäß dadurch gelöst, daß die Büchse mit einer Aussparung versehen ist, die nahe der Öffnung der Höhlung von einer Ringzone begrenzt ist, deren Innenfläche der Innenfläche der übrigen Höhlung entspricht, daß in der Aussparung der Flügel verschiebbar geführt ist, der einen relativ zur Hülse beweglichen Teil darstellt, wobei der Flügel einerseits von der Feder beaufschlagt ist und daß andererseits Anschläge derart vorgesehen sind, daß der Flügel von der Hülse entgegen der Kraft der Feder bewegbar ist. Zufolge derartiger Ausgestaltung ist ein Spannfutter angegeben, weiches sich einerseits durch eine stabilere Bauform und andererseits durch eine verbesserte Handhabung auszeichnet. Die stabilere Bauform resultiert daraus, daß die Büchse jenseits ihrer den Flügel aufnehmenden Aussparung geschlossen ist unter Bildung der durchlaufenden, vom Endring umfaßten Ringzone. Daher vermag das Spannfutter höhere Drehmomente gefahrlos zu übertragen. Auch ist die Angriffsfläche für den Endring durch die Ringzone vergrößert unter Erzielung eines verbesserten Sitzes desselben an der Büchse. Da die Innenfläche der Ringzone der Innenfläche der übrigen Höhlung entspricht, ergibt sich ein stabiler Sitz des Werkzeug-Einsatzstückes in der Büchse selbst. Da Flügel und Hülse nun zweiteilig sind, vermag sich die Hülse relativ zur Büchse zu verdrehen. Dieses bringt Vorteile bei der Justierung, also beim Ansetzen des Schraubendreherbits an der Schraube, da mit der einen Hand die Hülse gehalten werden kann, während hierzu die Büchse mit in ihr sitzendem Schraubendreherbit umläuft.

Schließlich erweist es sich noch als günstig, daß der Flügel einen auswärts gerichteten Lappen besitzt, der eine einwärts gerichtete Schulter der Hülse übergreift und einen Teil der Stützfläche für die Hülsenfeder formt. Bei einer Verlagerung der Hülse zwecks einer Freigabe des eingesetzten Schraubendreherbits nimmt die Schulter den Lappen und damit den Flügel mit, deren Kugel in eine Freigabestellung gelangt. Nach Loslassen der Hülse bringt die Hülsenfeder die Hülse und den Flügel in die Grundstellung zurück. Die Montage läßt sich sehr einfach vornehmen. Vorerst wird die Hülsenfeder auf die Büchse aufgeschoben. Danach erfolgt das Einsetzen des Flügels derart, daß sich dabei ein Teil der Hülsenfeder an dem auswärts gerichteten Lappen des Flügels abstützt. Hieran ist die Hülse aufzuschieben und der Endring in Klemmsitz zu bringen.

Nachstehend wird ein Ausführungsbeispiel der Erfindung anhand der Fig. 1-5 erläutert. Es zeigt
Figur 1 eine Ansicht eines einen Schraubendreherbit aufnehmenden Spannfutters in größerem Maßstab,
Figur 2 in Übereinanderdarstellung die Einzelteile des Spannfutters,
Figur 3 in stark vergrößerter Darstellung einen Längsschnitt durch das Spannfutter mit eingesetztem Schraubendreherbit,
Figur 4 den Schnitt nach der Linie IV-IV in Fig. 3 und
Figur 5 eine der Fig. 3 entsprechende Darstellung, jedoch bei in Freigabestellung verlagerter Hülse.

Das Spannfutter besitzt eine sich an ihrem oberen Ende in einen Einspannzapfen 2 fortsetzende Büchse 1. Vom freien Ende 1' der Büchse 1 her ist eine Höhlung 3 unrunden Querschnitts eingearbeitet. Im vorliegenden Fall handelt es sich um einen sechseckigen Querschnitt, der demjenigen des Schaftes 4 eines Schraubendreherbits 5 angepaßt ist. Bezüglich des letzteren handelt es sich um einen solchen für Kreuzschlitzschrauben.

Das dem Einspannschaft 2 gegenüberliegende Ende 1' der Büchse 1 ist stufenförmig abgesetzt. Hierdurch wird eine Schulter 6 erzeugt, an welcher sich das eine Ende einer auf dem Ende 1' sitzenden Schraubendruckfeder 7 abstützt. Das andere Ende derselben findet einen Anschlag an einer einwärts gerichteten Schulter 8 einer auf der Büchse 1 sowohl längsverschieblich als auch drehbar angeordneten Hülse 9. Einen Teil der Stützfläche für dieses andere Ende der Schraubendruckfeder 7 bildet ein ausärts gerichteter Lappen 20 eines Flügels 10", welcher Lappen 20 zufolge Federbelastung gegen die Schulter 8 tritt. Letztere verbindet zwei unterschiedlich große Führungsflächen F und F 1 der Hülse 9. Die eine Führungsfläche F 1 gleitet auf dem stufenförmig abgesetzten Ende 1' der Büchse, während die andere Führungsfläche F den im Querschnitt größeren Teil der Büchse umfaßt.

Der mit der Hülse 9 gekuppelte Flügel 10" ist im Querschnitt segmentförmig gestaltet derart, daß seine innenliegende ebene Fläche 10' mit einer Flanke der Höhlung 3 fluchtet. Um dies ermöglichen zu können, ist das Ende 1' der Büchse 1 mit einer Aussparung 11' versehen, so daß sich der Flügel 10" mit dem auf gleicher Höhe liegenden Restquerschnitt des Endes 1' zu einer Kreisform ergänzt, vergl. Fig. 4. Die Länge der Aussparung 11' ist dabei größer als die Länge des Flügels 10". Die Aussparung 11' endet jedoch mit Abstand vor dem freien Stirnrand des Endes 1', so daß die Büchse 1 jenseits des Flügels 10" eine im Querschnitt durchlaufende Ringzone Z ausbildet.

In dem Flügel 10" befindet sich eine quer zur Längsrichtung der Hülse 9 angeordnete Lagerbohrung 12 zur Aufnahme einer Kugel 13. Der Durchmesser der Kugel 13 ist dabei größer als die in radialer Richtung liegende Dicke des Flügels 10". Ein Herausfallen der Kugel 13 aus der Lagerbohrung 12 wird durch einen einwärts gerichteten Rand R verhindert. Es ist jedoch gewährleistet, daß die Kugel 13 in radialer Richtung ein ausreichendes Spiel besitzt.

Die Innenflanke 3' der Ringzone Z besitzt eine Mehrkantform, und zwar in winkelgerechter Lage zu den Mehrkantflächen der Höhlung 3, so daß hierdurch auch eine vergrößerte Anlagefläche für den Schaft 4 des Schraubendreherbits 5 gegeben ist.

ₖ Sowohl die Ringzone Z der Büchse 1 als auch der Flügel 10" werden von einem Endring 14 umfaßt. Dieser ist im Klemmsitz auf der Ringzone Z und dem sich anschließenden Bereich des Endes 1' angeordnet, und zwar so, daß der Flügel 10" von diesem Klemmsitz nicht erfaßt ist, sondern seine freie Beweglichkeit behält.

Der Endring 14 bildet eine zum freien Ende hin keilförmig abfallende innenseitige Spannfläche 15 aus, mit welcher er gegen die Kugel 13 drückt. Die Spannfläche 15 setzt sich über eine Abstufung 16 in eine Höhlung 17 fort, die dem Außenumfang eines abgesetzten freien Endes 9' der Hülse 9 angepaßt ist unter Gewährung der freien Bewegbarkeit der Hülse 9.

Befindet sich in der Höhlung 3 ein Schraubendreherbit 5, so wird dieser in seiner Lage dadurch gehalten, daß die Schraubendruckfeder 7 den Flügel 10" mit Hülse entgegen Einsteckrichtung des Schraubendreherbits verlagert. Hierbei stützt sich die Kugel 13 an der Spannfläche 15 des Endringes 14 ab und wird in radialer Einwärtsrichtung bewegt unter Ausübung eines Druckes auf den Schaft 4 des Schraubendreherbits 5. Tritt eine Zugkraft an diesem auf, so verstärkt sich die Klemmkraft.

Zum Abziehen des Schraubendreherbits 5 ist es erforderlich, die umfangseitig gerändelte Hülse 9 in Einsteckrichtung entgegen der Federkraft zu verlagern. Hierbei beaufschlagt die Schulter 8 der Hülse 9 den Lappen 20 des Flügels 10" und nimmt diesen mit einschließlich der in ihm befindlichen Kugel 13, die dann aus der Klemmstellung zwischen Spannfläche 15 und Schaft 4 gelangt, vergl. Fig. 5. Der Schraubendreherbit 5 kann dann leicht entnommen werden. Ist der Schraubendreherbit 5 entfernt worden, führt die Druckfeder 7 die Hülse nebst Flügel 10" in die Grundstellung zurück, wobei die Hülse 9 mit einer Abstufung 18' gegen den oberen Stirnrand 14' des Endringes 14 tritt. Der Lappen 20 beaufschlagt dann die Schulter 8.

Bei eingestecktem Schraubendreherbit 5 kann sich der Flügel noch um ein bestimmtes Maß innerhalb der Aussparung 11' in Richtung der Ringzone Z verlagern unter Erzielung einer Nachspannwirkung. Bei eingesetztem Schraubendreherbit 5 liegt dementsprechend auch der Lappen 20 mit geringem Abstand vor der Schulter 8 der Hülse 9.

## Patentansprüche

1. Spannfutter für unrund gestaltete Schaftenden von Werkzeug-Einsatzstücken, insbesondere Schraubendreherbits, mit einer in ihrer Höhlung (3) dem unrunden Querschnitt entsprechenden Büchse (1) und einer auf den Schaft (4) einwirkenden Kugel (13), weicher eine entgegen Federwirkung verschiebbare Hülse (9) zugeordnet ist derart, daß eine zum freien Ende hin keilförmig abfallende Spannfläche auf die Kugel (13) drückt, wobei die zum Übertritt in die Freigabestellung in Einsteckrichtung des Schaftes (4) verlagerbare Hülse (9) in einem vorstehenden Flügel (10") die Kugel (13) aufnimmt und die Spannfläche an der Innenflanke eines den Rand der Büchse (1) und den Flügel (10") umfassenden Endringes (14) sitzt, dadurch gekennzeichnet, daß die Büchse (1) mit einer Aussparung (11") versehen ist, die nahe der Öffnung der Höhlung (3) von einer Ringzone (Z) begrenzt ist, deren Innenfläche der Innenfläche der übrigen Höhlung (3) entspricht, daß in der Aussparung (11') der Flügel (10") verschiebbar geführt ist, der einen relativ zur Hülse (9) beweglichen Teil darstellt, wobei der Flügel (10") einerseits von der Feder (7) beaufschlagt ist und daß andererseits Anschläge (Schulter 8, Lappen 20) derart vorgesehen sind, daß der Flügel (10") von der Hülse (9)

entgegen der Kraft der Feder (7) bewegbar ist.

2. Spannfutter nach Anspruch 1, dadurch gekennzeichnet, daß der Flügel (10") einen auswärts gerichteten Lappen (20) besitzt, der eine einwärts gerichtete Schulter (8) der Hülse (9) übergreift und einen Teil der Stützfläche für die Hülsenfeder (7) formt.

## Claims

1. A chuck for shank ends of non-round shape on tool inserts, in particular screwdriver bits, having a bush (1) which in the hollow (3) in it corresponds with the non-round cross-section and a ball (13) which acts upon the shank (4) and with which a sleeve (9) able to slide against spring action is associated in such a way that a clamping-face which slopes off in a wedge shape towards the free end presses against the ball (13), where the sleeve (9) which may be displaced in the direction of insertion of the shank (4) for the shift into the release position receives the ball (13) in a projecting lobe (10") and the clamping face is seated on the inner flank of an endring (14) which embraces the edge of the bush (1) and the lobe (10"), characterized in that the bush (1) is provided with a recess (11') which near the opening in the hollow (3) is bounded by an annular zone (Z) the inner face of which corresponds with the inner face of the rest of the hollow (3), that in the recess (11') the lobe (10") is guided to be able to shift and form a part movable relatively to the sleeve (9), where the lobe (10") is acted upon at one side by the spring (7), and that on the other side stops (shoulder 8, fin 20) are provided in such a way that the lobe (10") is movable by the sleeve (9) against the force of the spring (7).

2. A chuck as in Claim 1, characterised in that the lobe (10") has a fin (20) directed outwards, which overlaps an inwards directed shoulder (8) on the sleeve (9) and forms one part of the bearing area for the sleeve spring (7).

## Revendications

1. Mandrin de serrage pour des embouts non circulaires d'outils insérables, notamment de tiges de tournevis, comportant une douille (1) dont la cavité (3) intérieure correspond à la section non circulaire et une bille (13) agissant sur la tige (4) et associée à un manchon (9) mobile à l'encontre de la force d'un ressort, de façon telle que la surface de serrage effilée vers l'extrémité libre selon un tracé conique appuie sur la bille (13), tandis que le manchon (9) mobile dans la direction d'insertion de la tige (4), afin de parvenir dans la position de dégagement, reçoit la bille (13) dans une patte (10") saillante et que la surface de serrage est située sur le flanc intérieur d'une bague terminale (14) entourant le bord de la douille (1) et ladite patte (10"), caractérisé en ce que la douille (1) présente un évidement (11') limité à proximité de l'orifice de la cavité (3) par une zone annulaire (Z), dont la surface intérieure correspond à la surface intérieure du restant de la cavité (3), en ce que dans l'épaulement (11') ladite patte (10"), qui est constituée par un élément mobile par rapport audit manchon (9), est guidée de manière glissante et est d'une part sollicitée, par le ressort (7), tandis que, d'autre part, des butées (épaulement 8, épaulement 20) sont prévues et agencées de façon telle que la patte (10") soit déplaçable par le manchon (9) à l'encontre de la force du ressort (7).

2. Mandrin de serrage selon la revendication 1, caractérisé en ce que la patte (10") comporte un épaulement (20) dirigé vers l'extérieur et surmontant un épaulement (8) dirigé vers l'intérieur du manchon (9), l'épaulement (20) formant une partie de la surface d'appui du ressort (7) associé au manchon.
